# EUROPÄISCHE PATENTSCHRIFT

(11) **EP 0 840 062 B1**
(45) Veröffentlichungstag und Bekanntmachung des Hinweises auf die Patenterteilung: **23.06.1999**
(21) Anmeldenummer: 96117715.1
(22) Anmeldetag: 06.11.1996
(51) Int. Cl.: F23J 13/02, F16L 58/10

(54) **Schornsteinauskleidung**
Chimney lining
Revêtement pour cheminée

(43) Veröffentlichungstag der Anmeldung: 06.05.1998
(73) Patentinhaber: Fiberdur-Vanck GmbH, 52457 Aldenhoven (DE)
(72) Erfinder: Lux, Reinhard, 54595 Willwerath-Weinsheim (DE); Gerhards, Herbert, 54597 Reuth (DE)
(74) Vertreter: Albrecht, Rainer Harald, Dr.-Ing.

(56) Entgegenhaltungen:
- DE-A- 4 325 827
- DE-C- 4 226 902

## Beschreibung

Die Erfindung betrifft eine Auskleidung in einem Schornstein, der ein Futtermauerwerk aufweist, bestehend aus Rohrschüssen aus faserverstärktem Kunststoff und zwischen den Rohrschüssen angeordneten Weichstoffkompensatoren, wobei zwischen dem Futtermauerwerk und den Rohrschüssen ein belüfteter Ringraum gebildet ist.

Die Auskleidung dient der Ertüchtigung vorhandener Schornsteine zur Ableitung von Rauchgasen aus fossilen Kraftwerken und Industriefeuerungsanlagen, die nachträglich mit Naßwäschern ausgerüstet werden. Bei der Nachrüstung eines Kraftwerkes mit einer Rauchgasentschwefelungsanlage, die mit einem Naßwäscher arbeitet, ändern sich die Betriebsdaten für den vorhandenen Schornstein. So wird die Ablufttemperatur, die bei einem Kraftwerk ohne Rauchgasentschwefelungsanlage bis 180 °C betragen kann, auf 80 bis 100 °C abgesenkt. Die drastische Temperatursenkung der Abluft führt zur Unterschreitung des Taupunkts im Schornstein, wobei aggressive Abluftbestandteile kondensieren und das Futtermauerwerk angreifen. Fällt die Rauchgasentschwefelungsanlage aus oder wird sie zeitweise außer Betrieb genommen, so kehren sich die vorgenannten Temperaturverhältnisse schlagartig um. Eine Schornsteinauskleidung zur Ertüchtigung eines vorhandenen Schornsteins für die Ableitung gewaschener Rauchgase muß folglich nicht nur einen dauerhaften Schutz des Futtermauerwerks gewährleisten, sondern auch für große betriebliche Temperaturschwankungen ausgelegt sein. Beachtliche Wärmedehnungen der Schornsteinauskleidung, die mit den betrieblichen Temperaturschwankungen verbunden sind, müssen aufgenommen werden, ohne Spannungen in das Futtermauerwerk einzuleiten. Dies stellt besondere Anforderungen an die Halterung der Schornsteinauskleidung.

Bei einer aus DE-A 43 25 827 bekannten Auskleidung zur Ertüchtigung eines Schornsteins mit Futtermauerwerk sind die aus glasfaserverstärktem Kunststoff (GFK) bestehenden Rohrschüsse an Konsolen aufgehängt, die als Stahlbetonringe ausgeführt sind und über Profilträger mit einem außenseitigen Stahlbetonmantel des Schornsteins verbunden sind. Die GFK-Rohrschüsse haben keine Verbindung mit dem Futtermauerwerk und können demzufolge große Wärmedehnungen ausführen, ohne daß Spannungen in das Futtermauerwerk eingeleitet werden. Die bekannte Schornsteinauskleidung hat sich in funktionsmäßiger Hinsicht bewährt. Die GFK-Rohrschüsse müssen jedoch als dickwandige, durch außenseitige Ringe verstärkte Bauteile ausgeführt werden, um die auf die Auskleidung wirkenden Druckkräfte infolge des im Schornsteinkanal wirkenden Unterdrucks aufzunehmen. Die bekannte Auskleidung hat aus statischen Gründen ein hohes Gewicht. Die Montage der Auskleidung ist aufgrund der außenliegenden Verstärkungsringe ferner verhältnismäßig aufwendig.

Eine aus DE-C 42 26 902 bekannte GFK-Auskleidung besteht aus Platten, die an der Innenwand eines fluiddurchströmten Raumes befestigt werden. Die Platten weisen in Plattenlängsrichtung verlaufende Stege mit an der Innenwand des auszukleidenden Raumes anschraubbarem Fußflansch auf. Die Befestigungsschrauben durchfassen Langlöcher des Fußflansches, so daß durch Wärmedehnung bedingte Relativbewegungen zwischen der Platte und der Innenwand des ausgekleideten Raumes möglich sind. Die bekannte Auskleidung eignet sich für Rauchgaskanäle aus Stahlblech, Gaswäscher u. dgl.. Eine durch Wärmedehnung bedingte Relativbewegung zwischen Auskleidung und Rauchgaskanal ist nur möglich, wenn die Innenwand des auszukleidenden Raumes ausreichend glatt ist. Für die Anordnung an einem unebenen, mit Fugen versehenen Futtermauerwerk eignet sich die bekannte Auskleidung nicht. Hinzu kommt, daß die Relativbewegung durch die Langlöcher im Fußflansch begrenzt ist und die Abmessungen der Langlöcher nach Maßgabe der Betriebstemperaturen und Rohrschußlänge bemessen werden müssen. Das ist aufwendig. Ferner schwächen die Langlöcher die Fußflansche und vergrößern den Gleitwiderstand der Auskleidung auf einem unebenen Untergrund.

Der Erfindung liegt die Aufgabe zugrunde, eine Schornsteinauskleidung zur Ertüchtigung eines vorhandenen Schornsteins für die Ableitung gewaschener Rauchgase anzugeben, die mit dünnwandigen Rohrschüssen geringer Formsteifigkeit ausführbar ist.

Die Aufgabe wird bei einer Auskleidung der eingangs beschriebenen Art erfindungsgemäß dadurch gelöst, daß an der Rückseite der Rohrschüsse in Umfangsrichtung mehrere in Rohrlängsrichtung sich erstreckende Stege angeformt sind, die einen winkelförmig anschließenden Fußflansch aufweisen, und daß die Fußflansche in Schiebesitzen, die in Rohrlängsrichtung beabstandet sind, geführt sowie an Festpunkten, die in einer Querschnittsebene des Rohrschusses angeordnet sind, an dem Futtermauerwerk befestigt sind, wobei die Schiebesitze jeweils aus einer an dem Futtermauerwerk befestigten Gleitplatte und einer den Fußflansch außenseitig fassenden Schiene bestehen. Das Gewicht der Rohrschüsse wird jeweils an den in einer Querschnittsebene angeordneten Festpunkten aufgenommen und in das Futtermauerwerk eingeleitet. Ferner sind die Rohrschüsse an einer Vielzahl von Schiebesitzen, die sowohl in Rohrlängsrichtung als auch am Umfang gleichmäßig verteilt angeordnet sind, gehalten. Auf die Schornsteinauskleidung wirkende Druckkräfte infolge des im Schornstein herrschenden Unterdrucks werden in gleichmäßiger Verteilung radial in das Futtermauerwerk eingeleitet. Aufgrund der gleichmäßigen Kraftverteilung können die Rohrschüsse dünnwandig und ohne zusätzliche außenseitige Verstärkungsringe ausgeführt werden und ist eine Schädigung des Futtermauerwerks nicht zu befürchten. Durch die erfindungsgemäß ausgebildeten Schiebesitze sind die Rohrschüsse in der Lage, sich in Rohrlängsrichtung frei auszudehnen. Große und auch schlagartig erfolgende Temperaturänderungen, die bei Ausfall einer dem Schornstein vorgeschalteten Rauchgasentschwefelungsanlage auftreten können, sind möglich und die daraus folgenden Dehnungen werden ohne störende Schubbeanspruchung des Futtermauerwerks in die Weichstoffkompensatoren eingeleitet.

Gemäß einer bevorzugter Ausführung der Erfindung sind die Rohrschüsse aus dünnwandigen, bogensegmentförmigen Schalen zusammengesetzt, wobei die Stege an einer Längsseite der Schalen angeformt sind sowie einen Sattel für die Auflage einer umfangsseitig stufenlos anschließenden Schale aufweisen. Eine Vielzahl der bogensegmentförmigen Schalen sind in Umfangsrichtung nebeneinander angeordnet, wobei jede Schale einen Steg mit einem erfindungsgemäß in Schiebesitzen an dem Futtermauerwerk geführten Fußflansch aufweisen. Vorzugsweise decken die Schalen je nach Durchmesser des Schornsteins ein Bogensegment zwischen 15° und 45° ab.

In weiterer Ausgestaltung lehrt die Erfindung, daß die bogensegmentförmigen Schalen kürzer sind als die Rohrschüsse und eine Mehrzahl identisch ausgebildeter Schalen hintereinander angeordnet sind, wobei die Schalen in Rohrlängsrichtung sich überlappen und miteinander verbundene Abschnitte aufweisen. Zweckmäßig werden sie fluchtend, also ohne winkelförmigen Versatz, hintereinander angeordnet. Die Fugen zwischen den Schalen, sowohl der in Umfangsrichtung nebeneinander angeordneten als auch in Rohrlängsrichtung hintereinander angeordneten Schalen, sind durch Überlaminierung gasdicht geschlossen. Durch die Überlaminierung sind die Schalen auch kraftschlüssig miteinander verbunden.

Die Festpunkte sind vorzugsweise in einem auf halber Länge des Rohrschusses angeordneten Querschnitt vorgesehen. Bei dieser Ausführung treten, ausgehend von dem Querschnitt, in dem die Festpunkte angeordnet sind, in der oberen und unteren Hälfte des Rohrschusses dem Betrage nach gleich große, jedoch unterschiedlich gerichtete Wärmedehnungen auf.

Eine bevorzugte konstruktive Ausführung der erfindungsgemäßen Schiebesitze sieht vor, daß die Schiene als Z-förmige Profilleiste ausgebildet und mit der Gleitplatte verschraubt ist, wobei die Schrauben Bohrungen der Gleitplatte durchfassen und im Futtermauerwerk verankert sind. An den Festpunkten sind die Fußflansche vorzugsweise unter Zwischenschaltung von Gleitplatten mittels Schrauben, welche die Bohrungen der Gleitplatten durchfassen, an dem Futtermauerwerk verankert.

Die Befestigung der vorgefertigten bogensegmentförmigen Schalen ist mit Hilfe der Gleitplatten und Schienen auf einfache Weise und rasch möglich. Aufwendige Laminierungsarbeiten an der Rückseite der Rohrschüsse sind nicht erforderlich. Überlaminierungen zwischen den bogensegmentförmigen Schalen können schnell und problemlos von der Innenseite des Schornsteinkanals aus vorgenommen werden. Stillstandzeiten für die Nachrüstung des Schornsteins können dadurch minimiert werden. Schließlich ist die erfindungsgemäße Auskleidung in der Lage, die aufgrund eines Unterdrucks im Schornsteinkanal herrschenden Druckkräfte aufzunehmen und ohne Spannungsspitzen gleichmäßig in das Futtermauerwerk einzuleiten.

Im folgenden wird die Erfindung anhand einer lediglich ein Ausführungsbeispiel darstellenden Zeichnung ausführlich erläutert. Es zeigen schematisch
- Fig. 1: ausschnittsweise einen Längsschnitt durch einen Schornstein,
- Fig. 2: den Schnitt A-A in Fig. 1, und
- Fig. 3: den Schnitt B-B in Fig. 1.

Die Fig. 1 zeigt eine Auskleidung in einem Schornstein, der einen Stahlbetonmantel 1 sowie ein Futtermauerwerk 2 aufweist. Die Auskleidung besteht aus Rohrschüssen 3 aus glasfaserverstärktem Kunststoff (GFK) und zwischen den Rohrschüssen angeordneten Weichstoffkompensatoren 4. Zwischen dem Futtermauerwerk 2 und den Rohrschüssen 3 ist ein belüfteter Ringraum 5 vorgesehen, in dem sich aufgrund der durch die Auskleidung übertragenen Wärme eine beachtliche Thermik einstellt. Es entsteht eine durch Pfeile angedeutete freie Konvektionsströmung, wobei Frischluft über nicht dargestellte Öffnungen im Futtermauerwerk 2 nachströmt. Auf diese Weise erfolgt eine wirksame Belüftung an der Außenseite der GFK-Auskleidung, wobei eine störende Kondensation an dem Futtermauerwerk 2 nicht auftreten kann.

Einer vergleichenden Betrachtung insbesondere der Fig. 2 und 3 entnimmt man, daß an der Rückseite der Rohrschüsse 3 in Umfangsrichtung mehrere in Rohrlängsrichtung sich erstreckende Stege 6 angeformt sind, die einen winkelförmig anschließenden Fußflansch 7 aufweisen. Die Fußflansche 7 sind in Schiebesitzen 8 geführt (Fig. 2), die in Rohrlängsrichtung beabstandet sind, sowie an Festpunkten 9, die in der Querschnittsebene B-B des Rohrschusses angeordnet sind (Fig. 3), an dem Futtermauerwerk 2 befestigt. Die Schiebesitze 8 bestehen jeweils aus einer an dem Futtermauerwerk 2 befestigten Gleitplatte 10 und einer den Fußflansch 7 außenseitig fassenden Schiene 11.

Die Rohrschüsse 3 sind aus dünnwandigen, bogensegmentförmigen Schalen 12 zusammengesetzt. Die Stege 6 sind an einer Längsseite der Schalen 12 angeformt und weisen einen Sattel für die Auflage einer umfangsseitig stufenlos anschließenden Schale auf. Der Fig. 1 entnimmt man, daß die bogensegmentförmigen Schalen 12 kürzer sind als die Rohrschüsse 3 und daß eine Mehrzahl identisch ausgebildeter Schalen 12 hintereinander angeordnet sind, wobei die Schalen 12 in Rohrlängsrichtung sich überlappende Abschnitte aufweisen. Die Schalen sind durch rohrinnenseitige Überlaminierungen 13, welche die Fugen zwischen den Schalen gasdicht schließen, kraftschlüssig miteinander verbunden. Im Ausführungsbeispiel und nach bevorzugter Ausführungsform der Erfindung sind die Festpunkte 9 in einem auf halber Länge des Rohrschusses 3 angeordneten Querschnitt vorgesehen. In der oberen und unteren Hälfte des Rohrschusses 3 treten dem Betrag nach gleiche, aber entgegengesetzt gerichtete Wärmedehnungen auf. Die in Fig. 1 dargestellten Pfeile 15 zeigen die bei zunehmender Temperatur auftretende Axialbewegung des Rohrschusses 3.

Die bogensegmentförmigen Schalen 12 haben im Ausführungsbeispiel eine Dicke von 3 bis 5 mm. Der Krümmungsradius der bogensegmentförmigen Schalen 12 ist vorzugsweise etwas kleiner als die Krümmung des Futtermauerwerks 2 und ist so bemessen, daß Wärmedehnungen in Umfangsrichtung der Schalen 12 spannungsfrei aufgenommen werden können.

Die Schienen 11 der Schiebesitze 8 sind als Z-förmige Profilleisten ausgebildet und mit der Gleitplatte 10 verschraubt, wobei die Schrauben 14 Bohrungen der Gleitplatte durchfassen und im Futtermauerwerk 2 verankert sind (Fig. 2). Auch an den Festpunkten 9 sind Gleitplatten 10 vorgesehen. Sie dienen hier lediglich als Abstandselemente. Die Fußflansche 7 sind an den Festpunkten 9 unter Zwischenschaltung der Gleitplatten 10 mittels Schrauben 14, welche die Bohrungen der Gleitplatten 10 durchfassen, an dem Futtermauerwerk 2 verankert.

## Patentansprüche

1. Auskleidung in einem Schornstein mit Futtermauerwerk, bestehend aus Rohrschüssen (3) aus faserverstärktem Kunststoff und zwischen den Rohrschüssen (3) angeordneten Weichstoffkompensatoren (4), wobei zwischen dem Futtermauerwerk (2) und den Rohrschüssen (3) ein belüfteter Ringraum (5) gebildet ist, **dadurch gekennzeichnet,** daß an der Rückseite der Rohrschüsse (3) in Umfangsrichtung mehrere in Rohrlängsrichtung sich erstreckende Stege (6) angeformt sind, die einen winkelförmig anschließenden Fußflansch (7) aufweisen, und daß die Fußflansche (7) in Schiebesitzen (8), die in Rohrlängsrichtung beabstandet sind, geführt sowie an Festpunkten (9), die in einer Querschnittsebene des Rohrschusses (3) angeordnet sind, an dem Futtermauerwerk (2) befestigt sind, wobei die Schiebesitze (8) jeweils aus einer an dem Futtermauerwerk (2) befestigten Gleitplatte (10) und einer den Fußflansch (7) außenseitig fassenden Schiene (11) bestehen.

2. Auskleidung nach Anspruch 1, dadurch gekennzeichnet, daß die Rohrschüsse (3) aus dünnwandigen, bogensegmentförmigen Schalen (12) zusammengesetzt sind und daß die Stege (6) an einer Längsseite der Schalen (12) angeformt sind sowie einen Sattel für die Auflage einer umfangsseitig stufenlos anschließenden Schale aufweisen.

3. Auskleidung nach Anspruch 2, dadurch gekennzeichnet, daß die bogensegmentförmigen Schalen (12) kürzer sind als die Rohrschüsse (3) und eine Mehrzahl identisch ausgebildeter Schalen (12) hintereinander angeordnet sind, wobei die Schalen (12) in Rohrlängsrichtung sich überlappende und miteinander verbundene Abschnitte aufweisen.

4. Auskleidung nach Anspruch 2 oder 3, dadurch gekennzeichnet, daß die Schalen (12) durch Überlaminierung (13) miteinander verbunden sind.

5. Auskleidung nach einem der Ansprüche 1 bis 4, dadurch gekennzeichnet, daß die Festpunkte (9) in einem auf halber Länge des Rohrschusses (3) angeordneten Querschnitt vorgesehen sind.

6. Auskleidung nach einem der Ansprüche 1 bis 5, dadurch gekennzeichnet, daß die Schiene (11) als Z-förmige Profilleiste ausgebildet und mit der Gleitplatte (10) verschraubt ist, wobei die Schrauben (14) Bohrungen der Gleitplatte (10) durchfassen und im Futtermauerwerk (2) verankert sind.

7. Auskleidung nach Anspruch 6, dadurch gekennzeichnet, daß die Fußflansche (7) an den Festpunkten (9) unter Zwischenschaltung von Gleitplatten (10) mittels Schrauben (14), welche die Bohrungen der Gleitplatten (10) durchfassen, an dem Futtermauerwerk (2) verankert sind.

## Claims

1. A lining in a masonry lined chimney, consisting of tubular sections (3) of fibre-reinforced plastic and soft material compensators (4) disposed between the tubular sections (3), a ventilated annulus (5) being formed between the masonry lining (2) and the tubular sections (3), characterised in that a plurality of webs (6) extending in the longitudinal direction of the tubular sections are formed peripherally at the back of the tubular sections (3) and have a base flange (7) adjoining at an angle, and in that the base flanges (7) are guided in slide seatings (8) spaced in the longitudinal direction of the tubular sections and are fixed on the masonry lining (2) at fixed points (9) disposed in a cross-sectional plane of the tubular section (3), the slide seatings (8) each consisting of a guide plate (10) fixed on the masonry lining (2) and a rail (11) engaging the base flange (7) on the outside.

2. A lining according to claim 1, characterised in that the tubular sections (3) are assembled from thinwalled shells (12) of arcuate segment shape and in that the webs (6) are formed on one longitudinal side of the shells (12) and have a saddle to support a peripherally steplessly adjoining shell.

3. A lining according to claim 2, characterised in that the arcuate segmental shells (12) are shorter than the tubular sections (3) and a plurality of identically constructed shells (12) are disposed successively, the shells (12) having sections which overlap and are interconnected in the longitudinal direction of the tubular sections.

4. A lining according to claim 2 or 3, characterised in that the shells (12) are interconnected by overlaminating (13).

5. A lining according to any one of claims 1 to 4, characterised in that the fixed points (9) are provided in a cross-section situated at half the length of the tubular section (3).

6. A lining according to any one of claims 1 to 5, characterised in that the rail (11) is constructed as a Z-shaped profiled strip and is bolted to the guide plate (2), the bolts (14) extending through boreholes in the guide plate (10) and being anchored in the masonry lining (2).

7. A lining according to claim 6, characterised in that the base flanges (7) are anchored to the masonry lining (2) at the fixed points (9) with the interposition of guide plates (10) by means of bolts (14) which extend through the boreholes in the guide plates (10).

## Revendications

1. Gaine dans une cheminée à maçonnerie de revêtement, composée d'éléments de tube (3) en plastique renforcé par fibres et de compensateurs de dilatation en matière souple (4) disposés entre les éléments de tube, un espace annulaire ventilé (5) étant formé entre la maçonnerie de revêtement (2) et les éléments de tube (3), **caractérisé par le fait** qu'à l'arrière des éléments de tube (3) dans le sens de la circonférence figurent plusieurs nervures (6) qui s'étendent dans le sens longitudinal du tuyau et présentent une bride de fixation (7) à raccord angulaire et que les brides de fixation (7) sont introduites dans des ajustements appuyés (8) fixés à intervalles le long du tuyau et fixées à la maçonnerie de revêtement (2) dans un plan de section transversale de l'élément de tuyau (3), les ajustements appuyés (8) consistant chacun d'une plaque de glissement (10) fixée sur la maçonnerie de revêtement (2) et d'un rail (11) entourant la bride de fixation (7) par l'extérieur.

2. Gaine selon la revendication 1, **caractérisé par le fait** que les éléments de tube (3) sont constitués de coques (12) à paroi mince en forme de segments d'arc et que les nervures (6) figurent sur un côté long des coques (12) et présentent une semelle pour l'appui d'une coque à raccordement périphérique en continu.

3. Gaine selon la revendication 2, **caractérisé par le fait** que les coques (12) en forme de segments d'arc sont plus courtes que les éléments de tube (3) et que plusieurs coques (12) identiques sont disposées l'une derrière l'autre, les coques (12) présentant dans le sens longitudinal du tube des sections se chevauchant et reliées entre elles.

4. Gaine selon les revendications 2 ou 3, **caractérisé par le fait** que les coques (12) sont reliées entre elles par un stratifié rapporté (13).

5. Gaine selon les revendications 1 à 4, **caractérisé par le fait** que les points fixes (9) sont prévus dans une section transversale disposée à la demi-longueur de l'élément de tube (3).

6. Gaine selon les revendications 1 à 5, **caractérisé par le fait** que le rail (11) a la forme d'un profilé en Z et est vissé avec la plaque de glissement (10), les vis (14) traversant des alésages de la plaque de glissement (10) et étant ancrées dans la maçonnerie de revêtement (2).

7. Gaine selon les revendications 1 à 5, **caractérisé par le fait** que les brides de fixation (7) sont ancrées dans la maçonnerie de revêtement (2) aux points fixes (9) par intercalation de plaques de glissement (10) au moyen de vis (14) traversant des alésages des plaques de glissement (10).
